# EUROPÄISCHE PATENTSCHRIFT

(11) **EP 0 598 991 B1**
(45) Veröffentlichungstag und Bekanntmachung des Hinweises auf die Patenterteilung: **17.01.1996**
(21) Anmeldenummer: 93112772.4
(22) Anmeldetag: 10.08.1993
(51) Int. Cl.: D21F 3/04, D21F 3/02, D21G 9/00

(54) **Pressenpartie für eine Papiermaschine**
Press section for a paper machine
Section de presse pour une machine à papier

(30) Priorität: 24.11.1992 DE 4239360
(43) Veröffentlichungstag der Anmeldung: 01.06.1994
(73) Patentinhaber: J.M. Voith GmbH, D-89522 Heidenheim (DE)
(72) Erfinder: Grossmann, Udo, D-89522 Heidenheim (DE)
(74) Vertreter: Weitzel, Wolfgang, Dr.-Ing. Patentanwalt

(56) Entgegenhaltungen:
- EP-A- 0 487 483
- WO-A-91/08339
- DE-A- 3 708 191
- DE-A- 4 026 021
- GB-A- 2 127 448

## Beschreibung

Die Erfindung betrifft eine Pressenpartie für eine Papiermaschine mit wenigstens einer Presseneinheit, sowie eine der Pressenpartie nachgeschaltete Partie. Auf den Oberbegriff von Anspruch 1 wird verwiesen.

Als "nachgeschaltete Partie" kommt in erster Linie eine weitere Preßeinheit in Betracht. Diese kann eine einfache Walzenpresse mit zwei drehbar gelagerten Preßwalzen sein. Weiterhin kommt eine sogenannte Schuhpresse in Betracht, die eine drehbar gelagerte Walze aufweist, ferner einen gegen diese Walze anstellbaren Preßschuh und ein Gleitband, das durch den Preßspalt zwischen Preßschuh und Walze hindurchgeführt ist. Schließlich kann die "nachgeschaltete Partie" auch die Trockenpartie der Papiermaschine sein.

Eine Pressenpartie gemäß dem Oberbegriff von Anspruch 1 ist aus US-A-4 561 939 bekanntgeworden. Diese bekannte Einrichtung umfaßt eine erste Preßeinheit mit zwei Preßwalzen, ferner eine dieser nachgeschaltete Schuhpresse. Beide Preßeinheiten haben je einen Oberfilz und einen Unterfilz.

WO 88/08051 beschreibt ebenfalls zwei Preßeinheiten, welche beide Schuhpressen sind. Als Überführungseinrichtung zwischen den beiden Preßeinheiten dient eine Saugwalze. Im Überführbereich hat die Papierbahn einen S-förmigen Verlauf. Auch hier sind die beiden Preßeinheiten doppeltbefilzt.

Allgemein ist der Übergabebereich zwischen der Preßeinheit (die die einzige Preßeinheit oder eine von mehreren Preßeinheiten sein kann) mit Problemen behaftet. Einerseits soll nämlich der Übergabebereich derart gestaltet sein, daß die Papierbahn in der vorgeschalteten Preßeinheit in optimaler Weise entwässert wird. Dies ist natürlich die wichtigste Funktion einer Pressenpartie. Andererseits soll aber auch beim Anfahren der Papiermaschine nach deren Stillstand der Überführstreifen leicht und zuverlässig von der ersten Preßeinheit auf die nachgeschaltete Partie überführt werden. Diese beiden Forderungen konnten bis heute nicht gleichzeitig in befriedigender Weise erfüllt werden. Bei einer doppeltbefilzten Preßeinheit läuft ja die Papierbahn gemeinsam mit dem Oberfilz und dem Unterfilz durch den Preßspalt der Preßeinheit. Hierbei ist die Papierbahn sandwichartig zwischen diesen beiden Filzen eingehüllt. Die beiden Filzbänder nehmen im Preßspalt Wasser aus der Papierbahn auf. Beim Austreten aus dem Preßspalt hört der Preßdruck natürlich auf. An dieser Stelle besteht die Gefahr, daß Wasser aus den beiden Filzbändern wieder zur Papierbahn zurückströmt, so daß diese rückbefeuchtet wird. Um dies zu vermeiden, sollten die beiden Filzbänder nach dem Durchlaufen des Preßspaltes möglichst sofort von der Papierbahn getrennt werden. Demgemäß müßte wenigstens das eine Filztrum nach dem Verlassen des Preßspaltes derart geführt werden, daß ein Divergenzwinkel zwischen Papierbahn und Filzband entsteht. Andererseits erfordert jedoch das sogenannte Aufführen, d.h. das Hindurchführen eines schmalen Papierstreifens oder der gesamten Papierbahn nach dem Stillsetzen der Papiermaschine oder nach einem Abriß eine möglichst geradlinige Führung des Bahnanfanges im Überführbereich. Eine divergente Führung zwischen dem Bahnanfang einerseits und dem Filzband andererseits ist daher unerwünscht.

Statt der genannten Preßfilze werden gelegentlich auch Siebe verwendet.

Der Erfindung liegt die Aufgabe zugrunde, eine Pressenpartie für eine Papiermaschine mit einer nachgeschalteten Einheit derart zu gestalten, daß die Probleme des Überführbereiches vermieden werden. Die Maschine soll demgemäß derart gestaltet werden, daß sowohl eine optimale Preßarbeit während des Normalbetriebes gewährleistet ist, mit möglichst geringer Rückbefeuchtung der Papierbahn, als auch eine einwandfreie Überführung des Überführstreifens bei dessen Aufführen nach einem Maschinenstillstand.

Diese Aufgabe wird durch die kennzeichnenden Merkmale von Anspruch 1 gelöst. Demgemäß werden die beiden Umlenkwalzen, die das obere und das untere Filzband der ersten (und möglicherweise einzigen) Preßeinheit nach dem Preßspalt umlenken, derart verschiebbar oder verfahrbar gelagert, daß sie aus der Ebene entfernt werden können, in der die Papierbahn während des Normalbetriebes verläuft.

Im einzelnen ergeben sich hieraus die folgenden Vorteile:

Nach einem Stillstand der Papiermaschine oder nach einem Bahnabriß können die beiden Einheiten, nämlich die erste Presseneinheit sowie die nachgeschaltete Einheit, völlig unabhängig voneinander laufen. So kann beispielsweise die erste Presseneinheit (gegebenenfalls die einzige Presseneinheit) angefahren und auf Normalgeschwindigkeit gebracht werden, während die nachgeschaltete Einheit zunächst stillsteht. Dies kann in einer Anfangsphase zweckmäßig sein, z. B. zum Einlaufen der Filze. Die Papierbahn läuft während einer Anfangsphase noch durch die erste Presseneinheit hindurch, und gegebenenfalls durch die zweite Presseneinheit, und wird sodann in eine unterhalb der Presse im Maschinenkeller befindliche Bütte geleitet. Dieses Ableiten nach unten wird erleichtert oder erst ermöglicht durch die erfindungsgemäße Verfahrbarkeit der beiden Umlenkwalzen.

Aufgrund der erfindungsgemäßen Verfahrbarkeit der Umlenkwalzen läßt sich eine im wesentlichen geradlinige Bahnführung erzielen. Dies ermöglicht eine einwandfreie und unproblematische Führung sowohl des Überführstreifens als auch der kompletten Bahn. Außerdem ist hierdurch sichergestellt, daß die Papierbahn während des Überführvorganges, aber auch später bei kompletter Bahn, am Übergabefilz (Oberfilz) bleibt.

Sobald sich stabiler Betrieb eingestellt hat, wird die eine der beiden Umlenkwalzen derart verfahren, daß sich ein Divergenzwinkel zwischen der Papierbahn und dem betreffenden Filzband bildet.

Die drei Figuren der Zeichnung zeigen eine Pressenpartie einer Papiermaschine in einer Seitenansicht gesehen. Dabei ist die Pressenpartie in den drei Figuren in drei verschiedenen Betriebsphasen gezeigt.

Die Pressenpartie umfaßt zwei Preßeinheiten, die jeweils als Schuhpressen ausgebildet sind. Die in Laufrichtung der Papierbahn (siehe Pfeil A) erste Presse umfaßt eine Preßwalze 1. Dieses arbeitet mit einem Preßelement zusammen, welches im wesentlichen aus einem Preßschuh 2 und einem diesen umschlingenden, undurchlässigen Preßband 3 besteht. Diese beiden bilden einen Preßspalt miteinander, der in Laufrichtung der Papierbahn eine erhebliche Erstreckung hat. Durch den Preßspalt sind zwei Filzbänder 4 und 5 hindurchgeführt. Die beiden Preßbänder umschlingen außer den Preßelementen 1, 2 und 3 eine Reihe von Einbauten. So umschlingt das untere Filzband 4 Leitwalzen 6, 7, und das obere Filzband 5 eine Saugabnahmewalze 8, einen Rohrsauger 9 sowie eine Leitwalze 10. Weitere Leitwalzen sind vorhanden, aber hier nicht dargestellt. Die Saugleitwalze 8 nimmt von der Siebpartie, nämlich von Sieb 11, herangeführte Papierbahn ab.

Die zweite Preßeinheit weist wiederum eine Preßwalze 1.1 auf, sowie ein mit dieser zusammenarbeitendes Preßelement, umfassend einen Preßschuh 2.1 und ein den Preßschuh umschlingendes, umlaufendes Preßband 3.1. Im Gegensatz zur ersten Preßeinheit, die doppelt befilzt ist, weist die zweite Preßeinheit nur ein einziges Filzband auf, nämlich den Unterfilz 12.

An die zweite Preßeinheit schließt sich die Trockenpartie an, von welcher man hier nur eine Leitwalze 20 und ein Trockensieb 21 sieht. Die Papierbahn wird von der Preßwalze 1.1 auf das Trockensieb 21 überführt.

Besonders wichtig für die Durchführung der Erfindung ist die Tatsache, daß wenigstens die beiden - in Laufrichtung der Papierbahn gesehen - letzten Leitwalzen 7 und 10, in dieser Anmeldung "Überführwalzen" genannt, in Richtung der Pfeile B und C verfahrbar sind. Die Verfahrbarkeit kann in der Praxis ausgeführt sein in Gestalt von Führungsschienen, die in Richtung der Pfeile B und C verlaufen, und auf welchen Lagerungen der beiden Überführwalzen verschiebbar sind, oder mittels Schwenkhebeln. Zur Erleichterung der Überführung ist an der Preßwalze 1.1 ein Überführschaber 1.5 vorgesehen.

Die drei Figuren stellen im einzelnen folgende Betriebszustände dar:
- Fig. 1: veranschaulicht die Phase vor dem Anfahren der Papiermaschine, z. B. die erste Phase nach dem Abstellen der Papiermaschine, beispielsweise nach einer vorausgegangenen Wartung, nach einem Siebwechsel, oder nach einem Filzwechsel.

Die eine der beiden Umlenkwalzen dieser ersten Preßeinheit, nämlich die Umlenkwalze 10, ist jetzt in Pfeilrichtung C abgefahren, so daß keine Verbindung zwischen den beiden Preßeinheiten über die Filze besteht. Rohrsauger 9 hat eine ablaufende Kante, die gerundet ist. Deshalb kann Umlenkwalze 10 derart weit nach oben verfahren werden, daß Oberfilz 5 dort einen kleinen Knick macht. Beide Preßeinheiten können nunmehr unabhängig voneinander laufen. Nach dem Einzug neuer Filze kann dies für eine gewisse Zeitspanne erforderlich sein, aber auch zum Reinigen der Filze.

Ab einem bestimmten Zeitpunkt wird Papierstoffsuspension auf das Sieb 11 durch einen hier nicht gezeigten Stoffauflauf aufgegeben. Dann erfolgt das Weiterführen der Bahn. Hierbei wird entweder nur ein schmaler Überführstreifen aufgeführt , oder die gesamte Papierbahn. Dann laufen die Überführstreifen oder die Papierbahn automatisch zu der der ersten Preßeinheit nachgeschalteten Einheit, also z. B. einer weiteren Preßeinheit.

Vor Überführen des Überführstreifens oder der Bahn von der ersten Preßeinheit auf die zweite Preßeinheit werden die beiden Umlenkwalzen 7 und 10 in solche Positionen verbracht, daß die beiden Filzbänder 4 und 5 so lange wie möglich parallel laufen. Dies ist jene Ebene, in welcher später die Papierbahn bei Normalbetrieb läuft. Diese Phase ist in Fig. 2 dargestellt. Wie man sieht, befindet sich Walze 7 in ihrer oberen Position (so wie bereits in Fig. 1 gezeigt), während Walze 10 abgesenkt ist, und zwar so weit, daß Filzband 5 nunmehr Unterfilz 12 der zweiten Preßeinheit berührt. Dies ist im Bereich einer Leitwalze 13 des Unterfilzes 12. Leitwalze 13 hat eine Saugzone 14. In dieser Phase ist das Rohrsaugervakuum offen, so daß der Rohrsauger 9 arbeitet und den Überführstreifen bzw. die Bahn am Oberfilz 5 hält.

Wie man sieht, erfolgt die Überführung des Überführstreifens - und der Papierbahn - praktisch ohne Umlenkungen. Jedenfalls werden scharfe Umlenkungen mit kleinen Krümmungsradien vermieden. Auf gar keinen Fall ist eine S-förmige Umlenkung vorhanden. Die Überführung verläuft eher geradlinig.

Fig. 3 veranschaulicht den normalen Betriebszustand. Der Überführstreifen wird zu irgendeinem Zeitpunkt auf die volle Breite der Bahn erweitert, so daß die Bahn in voller Breite durch die erste Preßeinheit, über die Überführstelle hinweg sowie durch die zweite Preßeinheit hindurchläuft. Nunmehr wird bei weiterhin angeschlossenem Rohrsaugervakuum die Walze 7 in Richtung des Pfeiles B abgesenkt. Der Rohrsauger verringert einerseits die Rückbefeuchtung der Papierbahn nach dem Durchlaufen des ersten Preßspaltes, andererseits verhindert er, daß die Bahn am Unterfilz 4 haften bleibt und mit diesem weiterläuft. Oberfilz 5 und Bahn laufen somit aus dem ersten Preßspalt aus.

Im Normalbetrieb wird sodann das Vakuum am Rohrsauger 9 abgestellt, damit sich die Bahn nach der doppelt befilzten, ersten Preßeinheit längen kann.

## Patentansprüche

1. Pressenpartie für eine Papiermaschine mit wenigstens einer Preßeinheit, sowie der Pressenpartie nachgeschaltete Partie, z. B. eine zweite Preßeinheit oder eine Trockenpartie;
1.1 die Preßeinheit umfaßt zwei Preßorgane, z. B. zwei Walzen, oder eine Walze (1) und einen Preßschuh (2) mit zugehörendem Preßband (3), die jeweils einen Preßspalt miteinander bilden;
1.2 beide Preßorgane (1; 2,3) sind jeweils von einem Siebband oder Filzband (Band) umschlungen (oberes Filzband 5 und unteres Filzband 4);
1.3 die Bänder (4, 5) sind von Leitwalzen (6, 7, 8, 10) geführt;
1.4 eine der Leitwalzen eines jeden Bandes (4, 5) ist eine dem Preßspalt nachgeschaltete Umlenkwalze (7, 10), die das betreffende Band (4, 5) von der Papierbahn hinwegführt, und von denen die eine Umlenkwalze (erste Umlenkwalze 10) einen größeren Abstand vom Preßspalt hat als die andere Umlenkwalze (zweite Umlenkwalze 7);
1.5 das Band (Übergabeband 5) der ersten Umlenkwalze (10) übergibt die Papierbahn an die nachgeschaltete Partie;
1.6 zwischen den Preßspalt der ersten Preßeinheit und der ersten Umlenkwalze (10) ist innerhalb des Übergabebandes (5) ein Rohrsauger (9) vorgesehen;
1.7 die nachgeschaltete Partie weist ebenfalls ein Siebband oder ein Filzband (12) auf (zweites Band);
1.8 in Draufsicht gesehen überlappen sich Übergabeband (5) und zweites Band (12);
gekennzeichnet durch die folgenden Merkmale:
1.9 die beiden Umlenkwalzen (10, 7) sind derart verfahrbar, daß sie sich - in Seitenansicht gesehen - von der Papierbahn entfernen oder dieser annähern können;
1.10 die Ablaufkante des Rohrsaugers (9) ist gerundet;
1.11 der Rohrsauger (9) ist in eine nicht-operative Position verfahrbar.

2. Pressenpartie sowie nachgeschaltete Partie gemäß Anspruch 1, dadurch gekennzeichnet, daß die Bahnführung zwischen der Preßeinheit sowie der nachgeschalteten Partie - in Seitenansicht gesehen - im wesentlichen geradlinig verläuft.

3. Pressenpartie sowie nachgeschaltete Partie nach Anspruch 1 oder 2, dadurch gekennzeichnet, daß die Umlenkwalzen (7, 10) mittels Schwenkhebeln oder Führungsschienen verfahrbar sind (Pfeile B und C).

4. Pressenpartie nach einem der Ansprüche 1 und 3, dadurch gekennzeichnet, daß wenigstens eine der Umlenkwalzen (7, 10) Umfangsrillen aufweist.

## Claims

1. A press section for a paper machine having at least one press unit, and also a section following the press section, e.g. a second press unit or a drying section;
1.1 the press unit comprises two press members, e.g. two rolls, or one roll (1) and a press shoe (2) having an associated press belt (3), which together form a press nip;
1.2 around both press members (1; 2, 3) is wound a wire belt or felt belt (belt) (top felt belt 5 and lower felt belt 4);
1.3 the belts (4, 5) are guided by guide rolls (6, 7, 8, 10);
1.4 one of the guide rolls of each belt (4, 5) is a deflection roll (7, 10) connected after the press nip, which carries the respective belt (4, 5) away from the paper web, and the one deflection roll of which (first deflection roll 10) is a greater distance from the press nip than the other deflection roll (second deflection roll (7);
1.5 the belt (transfer belt 5) of the first deflection roll (10) transfers the paper web to the following section;
1.6 between the press nip of the first press unit and the first deflection roll (10) a pipe suction device (9) is provided inside the transfer belt (5);
1.7 the following section also has a wire belt or a felt belt (12) (second belt);
1.8 seen in top view transfer belt (5) and second belt (12) overlap;
**characterised by the following features:**
1.9 the two deflection rolls (10, 7) are mobile so that - seen in side view - they can be distanced from the paper web or can be moved closer thereto;
1.10 the trailing edge of the pipe suction device (9) is rounded;
1.11 the pipe suction device (9) can be moved into a non- operative position.

2. A press section and also a following part according to Claim 1,
**characterised in that** the passage of the web between the press unit and also the following part - seen in side view - is substantially rectilinear.

3. A press section and also following part according to Claim 1 or 2,
**characterised in that** the deflection rolls (7, 10) can be moved by means of swivel levers or guide rails (arrows B and C).

4. A press section according to one of Claims 1 and 3,
**characterised in that** at least one of the deflection rolls (7, 10) has circumferential grooves.

## Revendications

1. Section de presses pour machine à papier, comprenant au moins une unité de presse et section disposée en aval de la section de presse, par exemple seconde unité de presse ou section de séchage, dans lesquelles :
1.1 l'unité de presse comprend deux organes de compression, par exemple deux rouleaux, ou un rouleau (1) et un sabot de compression (2) auquel est associée une bande sans fin de compression (3), qui forment dans chaque cas un intervalle de compression entre eux,
1.2 les deux organes de compression (1 ; 2, 3) sont chacun enveloppés par un tamis sans fin ou un feutre sans fin (bande sans fin) (feutre supérieur (5) et feutre inférieur (4)),
1.3 les bandes sans fin (4, 5) sont guidées par des rouleaux guides (6, 7, 8, 10).
1.4 l'un des rouleaux guides de chaque bande sans fin (4,5) est un rouleau de renvoi (7, 10) qui est disposé en aval de l'intervalle de compression et qui guide la bande sans fin (4, 5) considérée à l'écart de la bande de papier, l'un des rouleaux de renvoi (premier rouleau de renvoi 10) étant situé à une plus grande distance de l'intervalle de compression que l'autre rouleau de renvoi (second rouleau de renvoi 7).
1.5 la bande sans fin (bande de transfert 5) du premier rouleau de renvoi (10) transfère la bande de papier à la section disposée en aval.
1.6 entre l'intervalle de compression de la première unité de presse et le premier rouleau de renvoi (10), il est prévu, à l'intérieur de la bande de transfert (5), un aspirateur tubulaire (9),
1.7 la section disposée en aval comprend aussi un tamis sans fin ou un feutre sans fin (12) (seconde bande sans fin).
1.8 la bande de transfert (5) et la seconde bande sans fin (12) se chevauchent en vue de dessus.
caractérisées par les particularités suivantes :
1.9 les deux rouleaux de renvoi (10, 7) sont agencés de façon à pouvoir être déplacés d'une façon telle que, considérés en vue de côté, ils peuvent être éloignés de la bande de papier ou être rapprochés de cette dernière.
1.10 le bord de sortie de l'aspirateur tubulaire (9) est arrondi,
1.11 l'aspirateur tubulaire (9) est agencé de façon à pouvoir être déplacé dans une position inactive.

2. Section de presses et section disposée en aval selon la revendication 1. caractérisées en ce que, considéré en vue de côté, le guidage de bande entre l'unité de presse et la section disposée en aval a lieu d'une manière pratiquement rectiligne.

3. Section de presses et section disposée en aval selon la revendication 1 ou 2. caractérisées en ce que les rouleaux de renvoi (7, 10) sont agencés de façon à pouvoir être déplacés au moyen de leviers basculants ou de rails de guidage (flèches B et C).

4. Section de presses selon l'une des revendications 1 et 3, caractérisée en ce qu'au moins l'un des rouleaux de renvoi (7, 10) comporte des gorges périphériques.
